# EUROPÄISCHE PATENTSCHRIFT

(11) **EP 1 414 728 B1**
(45) Veröffentlichungstag und Bekanntmachung des Hinweises auf die Patenterteilung: **28.09.2005**
(21) Anmeldenummer: 02764521.7
(22) Anmeldetag: 19.07.2002
(51) Int. Cl.: B65H 31/36, B65H 29/24

(54) **VORRICHTUNG ZUR AUSRICHTUNG VON IN EINER LAGE ÜBEREINANDER ANGEORDNETEN BOGEN**
DEVICE FOR ALIGNING A STACK OF SHEETS ARRANGED ONE ABOVE THE OTHER
DISPOSITIF D'ALIGNEMENT DE FEUILLES EMPILEES

(30) Priorität: 09.08.2001 DE 10139218
(43) Veröffentlichungstag der Anmeldung: 06.05.2004
(62) Teilanmeldung aus: 05016259.3
(73) Patentinhaber: KBA-GIORI S.A., 1003 Lausanne (CH)
(72) Erfinder: SAUER, Hartmut, Karl, 97267 Himmelstadt (DE); WUKOVICH, Rudolf, 97834 Birkenfeld (DE)
(74) Vertreter: Bugnion Genève
(86) Internationale Anmeldenummer: PCT/DE2002/002661
(87) Internationale Veröffentlichungsnummer: WO 2003/016188

(56) Entgegenhaltungen:
- EP-A- 0 173 959
- EP-A- 0 403 886
- DE-A- 4 013 302
- DE-A- 4 231 891
- JP-A- 51 005 111
- US-A- 2 097 013
- US-A- 4 380 332
- PATENT ABSTRACTS OF JAPAN vol. 007, no. 207 (M-242), 13. September 1983 (1983-09-13) -& JP 58 104850 A (TAKASHI MORI), 22. Juni 1983 (1983-06-22)
- PATENT ABSTRACTS OF JAPAN vol. 010, no. 246 (M-510), 23. August 1986 (1986-08-23) -& JP 61 075752 A (YAMADA KIKAI KOGYO KK;OTHERS: 01), 18. April 1986 (1986-04-18)
- PATENT ABSTRACTS OF JAPAN vol. 2002, no. 02, 2. April 2002 (2002-04-02) -& JP 2001 287851 A (GUNZE LTD), 16. Oktober 2001 (2001-10-16)
- PATENT ABSTRACTS OF JAPAN vol. 017, no. 208 (M-1401), 23. April 1993 (1993-04-23) & JP 04 350057 A (ISOWA:KK), 4. Dezember 1992 (1992-12-04)

## Beschreibung

Die Erfindung betrifft eine Vorrichtung zur Ausrichtung von in einer Lage übereinander angeordneten Bogen gemäß dem Oberbegriff des Anspruchs 1.

Vorrichtungen werden beispielsweise, jedoch keineswegs ausschließlich, dazu eingesetzt, bedruckte Bogen an zumindest einer Kante mit ausreichender Genauigkeit übereinanderliegend auszurichten, so dass der Stapel anschließend an den Kanten beschnitten werden kann. Bei manchen Druckerzeugnissen, beispielsweise mit Registriernummern versehenen Wertnoten, ist es nach dem Bedrucken der Bogen erforderlich, dass die Reihenfolge der Bogen in der einen Stapel bildenden Lage erhalten bleibt.

Die DE 68 09 156 U beschreibt eine Anordnung zum Herstellen eines geordneten Stapels von flachen Sendungen. Dabei werden unregelmäßig ankommende Sendungen geschuppt und auf einem Stapel abgelegt

Die DE-PS 12 32 986 offenbart eine Stapelvorrichiung für gefalzte Bogenlagen. Dabei werden die geschuppten Bogenlagen mittels eines Bändertransportsystems um einen Zylinder geführt und gewendet. Anschließend werden die Bogenlagen an Anschlägen ausgerichtet und gestapelt.

Die EP 0 173 959 A1 zeigt eine Bogenverarbeitungsmaschine, der von einer Unterseite eines ersten Stapels Bogen zugeführt werden. Nach der Bearbeitung werden mittels eines Bändersystems die ungeschuppten Bogen zu einer Ablage transportiert und mit einem Saugförderer oben auf einem zweiten Stapel abgelegt.

Aus der EP 06 14 840 A1 ist eine Vorrichtung bekannt, die in der Art eines Rütteltisches ausgebildet ist. Bei diesem Rütteltisch ist ein Auflagetisch vorgesehen, wobei an mindestens zwei, benachbarten Seiten des Auflagetisches seitliche Anschläge angeordnet sind, die an den Seitenkanten der Bogen zur Anlage kommen können. Zur Ausrichtung der Lage übereinander angeordneter Bogen wird die Lage auf den Auflagetisch aufgelegt und dieser anschließend so weit in Richtung der beiden Anschläge geneigt, dass die Seitenkanten der Bogen aufgrund der Schwerkraft an den Anschlägen zur Anlage kommen. Danach wird der Rütteltisch in Vibration versetzt, um dadurch die Lage der Bogen aufzulockern und eine Ausrichtbewegung der einzelnen Bogen relativ zueinander zu ermöglichen.

Die JP 51-005111 A zeigt eine Vorrichtung zum Transport von Bogen, wobei hinter einem Bogenanleger eine Wendeeinrichtung angeordnet ist, mit der ein unterschuppter Bogenstrom derart gewendet wird, dass jeder Bogen im Bereich seiner Vorderkante frei zugänglich ist.

Der Erfindung liegt die Aufgabe zugrunde, eine Vorrichtung zur Ausrichtung von in einer Lage übereinander angeordneten Bogen zu schaffen.

Diese Aufgabe wird erfindungsgemäß durch die Merkmale des Anspruchs 1 gelöst.

Die mit der Erfindung erzielbaren Vorteile bestehen insbesondere darin, dass die Lage der Bogen mit nicht ausgerichteter Vorderkante nicht unmittelbar auf dem Auflagetisch abgelegt wird, sondern auf einer vorgelagerten Tragplatte. Dabei ist in der Vorrichtung ein Bogenanleger vorgesehen, der die auf der Tragplatte abgelegten Bogen einzeln abnimmt und unter Bildung eines untergeschuppten Schuppenstroms weiterfördert. in diesem untergeschuppten Schuppenstrom liegt die Vorderkante eines jeden Bogens jeweils unterhalb des unmittelbar vorhergehenden Bogens. Im Ergebnis wird also beim Vereinzeln die Reihenfolge der Bogen nicht verändert. Hinter dem Bogenanleger ist in der Vorrichtung eine Wendeeinrichtung vorgesehen, mit der der Schuppenstrom gewendet wird. Durch die Wendung des Schuppenstroms wird im Ergebnis erreicht, dass jeder Bogen im Bereich seiner Vorderkante frei zugänglich ist. Zur eigentlichen Ausrichtung der einzelnen Bogen ist dann hinter der Wendeeinnchtung eine Fördereinrichtung vorgesehen, mit der die Bogen einzeln zum Vorderkantenanschlag des Auflagetisches gefördert werden. Durch die Anlage der Vorderkante der Bogen am Vorderkantenanschlag wird die gewünschte Ausrichtung der Bogen erreicht und zugleich eine neue Lage von Bogen, die alle jeweils am Vorderkantenanschlag anliegen, gebildet. Da die Bogen bei der Ausrichtbewegung am Vorderkantenanschlag jeweils oben auf der neu gebildeten Lage aufliegen, wird die Ausrichtbewegung nicht durch das Gewicht der anderen Bogen behindert. Zugleich wird jedoch die Reihenfolge der Bogen in der Lage, anders als beispielsweise beim Umstapeln, erhalten. Nach dem vollständigen Durchlauf aller Bogen der ursprünglichen Lage hat sich dann auf dem Auflagetisch eine neue Lage von Bogen mit ausgerichteter Vorderkante gebildet, wobei der ursprünglich oberste Bogen in der neuen Lage ganz unten liegt.

Ein Ausführungsbeispiel der Erfindung ist in den Zeichnungen dargestellt und wird im folgenden näher beschrieben.

Es zeigen:
- Fig. 1: eine Vorrichtung zur Ausrichtung von Bogen in perspektivischer Ansicht von oben;
- Fig. 2: die Vorrichtung gemäß Fig. 1 in einem vergrößerten Ausschnitt in perspektivischer Ansicht von oben;
- Fig. 3: eine Wendeeinrichtung zur Verwendung in einer Vorrichtung gemäß Fig. 1 in perspektivischer Ansicht von unten.

Zur Bildung einer Vorrichtung 01 kann ein bekannter Bogenanleger 02 verwendet werden. im Bogenanleger 02 ist eine in Fig. 1 verdeckt dargestellte Tragplatte vorgesehen, auf die eine Lage von übereinander angeordneten Bogen 04, beispielsweise mit Wertnoten und Registriernummern bedruckte Bogen, abgelegt werden können. Durch Einsatz einer verfahrbaren Saugeinheit 03 werden die Bogen 04 in bekannter Art und Weise einzeln von der Lage abgenommen und unter Bildung eines untergeschuppten Schuppenstroms, bei dem die Bogen 04 mit ihrer Vorderkante jeweils unterhalb des vorhergehenden Bogens 04 liegen, in Richtung einer Wendeeinrichtung 06 weitergefördert.

Zwischen Bogenanleger 02 und Wendeeinrichtung 06 ist eine Seitenzlehmarke 07 vorgesehen, an der die rechte Seitenkante der einzelnen Bogen 04 des Schuppenstroms seitlich ausgerichtet werden.

Die Fördergeschwindigkeit der Saugbänder 08 im Bogenanleger 02 ist dabei höher als die Fördergeschwindigkeit der Saugbänder 09 in der Wendeeinrichtung 06, so dass im Ergebnis die Fördergeschwindigkeit des Schuppenstroms nach Ausrichten der Bogen 04 an der Seitenziehmarke 07 verringert wird. Dadurch wird die Überlappung zwischen den einzelnen Bogen 04 im Schuppenstrom vergrößert und der Schuppenstrom somit langsamer weitergefördert, so dass der Materiallauf mit den bereits seitlich ausgerichteten Bogen 04 ruhiger wird. An einem Bedienpult 11 können Steuerbefehle für die Vorrichtung 01 eingegeben und verschiedene Betriebszustände angezeigt werden.

Am Einlauf der Wendeeinrichtung 06 werden, wie in Fig. 2 dargestellt, die Bogen 04 zwischen den Saugbändem 09 und umlaufende Führungsbändern 12 eingezogen und um 150° - 210° gewendet und in Richtung einer Walze 13, z. B. einer Saugwalze 13 weitergefördert. Die Saugwalze 13 läuft in Richtung des Bewegungspfeils 14 rotatorisch um, so dass die Bogen 04 des am Einlauf untergeschuppten Schuppenstroms derart gewendet werden, dass die Bogen 04 am Auslauf der Wendeeinrichtung 06 im Bereich ihrer Vorderkante jeweils frei zugänglich sind, wohingegen die Hinterkante jedes Bogens 04 unterhalb des jeweils nachfolgenden Bogens 04 im Schuppenstrom liegt.

Hinter dem Auslauf der Wendeeinrichtung 06 ist ein Auflagetisch 16 angeordnet, an dessen hinteren Ende ein in Fig. 2 verdeckt dargestellter Vorderkantenanschlag vorgesehen ist. Mittels einer als Fördereinrichtung 17 dienenden Saugkörpereinheit 17 mit zwei rotatorisch antreibbaren Saugkörper 18, z. B. eine Saugwalzen 18 können die einzelnen Bogen 04 des Schuppenstroms nacheinander im Bereich ihrer Vorderkante angesaugt und gegen den verdeckt dargestellten Vorderkantenanschlag gefördert werden. Durch fortlaufenden Betrieb der Vorrichtung 01 bildet sich auf dem Auflagetisch 16 eine neue Lage von übereinander angeordneten Bogen 04, deren Vorderkante und Seitenkante jeweils ausgerichtet ist. Damit die von der Saugkörpereinheit 17 auf die Bogen 04 der neuen Lage ausgeübte Gewichtskraft die Ausrichtung der Vorderkante nicht behindert, kann die Höhe der neuen Lage mit einem nicht dargestellten Sensor gemessen und die Saugkörpereinheit 17 in Abhängigkeit dieses Messwertes vertikal verstellt werden. Im Ergebnis befinden sich die Saugwalzen 18 mit ihrem Umfang damit immer in Höhe der Oberseite der neuen Lage und drücken damit nicht auf den jeweils auszurichtenden obersten Bogen 04.

Die Vorrichtung 01 kann beispielsweise wie folgt betrieben werden:

Nachdem beispielsweise hundert Bogen 04 vom der Vorrichtung 01 abgezogen worden sind, wird die Vorrichtung 01 für eine bestimmte Zeit abgeschaltet, so dass der Bogenlauf unterbrochen wird. Die jeweils in einem Schuppenstrom zusammengefassten Bogen 04 werden dann durch die Wendeeinrichtung 06 zum Auflagetisch 16 hingefördert und dort unter Bildung einer neuen Lage abgestapelt. Sobald alle Bogen 04 des Schuppenstroms an der Vorderkantenmarke ausgerichtet sind, wird die jeweilige Lage vom Auflagetisch 16 in Richtung einer nachgeordneten Vorrichtung (nicht dargestellt), die beispielsweise dem Beschneiden der Kanten der Bogen 04 dient, weitergefördert.

Während des gesamten Ablaufes zeigt das vorlaufende Ende des vom ersten Stapel abgenommenen Bogens in Transportrichtung, d. h. das vorlaufende Ende der Bogen ist, bezogen auf die Transportrichtung, auch beim Ablagestapel vorlaufend.

Beim Banknotendruck kann in der Vorrichtung 01 ein Kamerasystem 21 vorgesehen sein, mit der die Registriernummern der einzelnen Bogen 04 beobachtet werden können.

In Fig. 3 ist die Wendeeinrichtung 06 mit den umlaufenden Führungsbändern 12 und der Saugwalze 13 in perspektivischer Ansicht von unten dargestellt. Man erkennt, dass die Führungsbänder 12 am Auslauf der Wendeeinrichtung 06 entlang von Saugkästen 22 geführt sind und somit am Auslauf der Wendeeinrichtung 06 in der Art von Saugbändem 12 funktionieren. Dadurch wird gewährleistet, dass die Bogen 04 am Auslauf der Wendeeinrichtung 06 angesaugt und auf diese Weise ihre Lage gesichert wird.

### Bezugszeichenliste

- 01: Vorrichtung
- 02: Bogenanleger
- 03: Saugeinheit
- 04: Bogen
- 05: -
- 06: Wendeeinrichtung
- 07: Seitenziehmarke
- 08: Saugbänder (02)
- 09: Saugbänder (06)
- 10: -
- 11: Bedienpult
- 12: Führungsband, Saugband
- 13: Walze, Saugwalze
- 14: Bewegungspfeil
- 15: -
- 16: Auflagetisch
- 17: Fördereinrichtung, Saugkörpereinheit
- 18: Saugkörper, Saugwalze
- 19: -
- 20: -
- 21: Kamerasystem
- 22: Saugkasten

## Patentansprüche

1. Vorrichtung zur Ausrichtung zumindest der Vorderkante von mehreren in einer Lage übereinander angeordneten Bogen (04) unter Erhaltung der Reihenfolge der Bogen (04), mit einem Auflagetisch (16) an dessen einer Seite ein Vorderkantenanschlag zur Ausrichtung der Vorderkante der Bogen (04) vorgesehen ist, wobei vor dem Auflagetisch (16) eine Tragplatte angeordnet ist, auf dem die Bogen (04) in einer Lage mit nicht ausgerichteter Vorderkante abgelegt werden, wobei in der Vorrichtung (01) ein Bogenanleger (02) vorgesehen ist, mit dem die Bogen (04) unter Bildung eines untergeschuppten Schuppenstroms von der Tragplatte abgenommen werden, wobei hinter dem Bogenanleger (02) eine Wendeeinrichtung (06) angeordnet ist, mit der der Schuppenstrom derart gewendet wird, dass jeder Bogen (04) im Bereich seiner Vorderkante frei zugänglich ist, und wobei hinter der Wendeeinrichtung (06) eine Fördereinrichtung (17) angeordnet ist, mit der die Bogen (04) unter Bildung einer neuen Lage zum Vorderkantenanschlag des Auflagetisches (16) gefördert und dort mit Ihrer Vorderkante ausgerichtet werden, wobei in der Vorrichtung (01) eine Seitenziehmarke (07) vorgesehen ist, an der eine Seitenkante der Bogen (04) im Schuppenstrom seitlich ausrichtbar ist, **dadurch gekennzeichnet, dass** die Seitenziehmarke (07) zwischen Bogenanleger (02) und Wendeeinrichtung (06) angeordnet ist

2. Vorrichtung nach Anspruch 1, **dadurch gekennzeichnet, dass** in der Wendeinrichtung (06) eine Walze (13), vorgesehen ist, an deren Umfang die Bogen (04) des Schuppenstroms zur Anlage gebracht und durch rotatorischen Antrieb der Walze (13) gewendet werden können.

3. Vorrichtung nach Anspruch 2, **dadurch gekennzeichnet, dass** in der Wendeinrichtung (06) Führungsbänder (12) vorgesehen sind, mit denen die Bogen (04) zumindest abschnittsweise an den Umfang der Walze (13) angedrückt werden können.

4. Vorrichtung nach Anspruch 3, **dadurch gekennzeichnet, dass** die Führungsbänder (12) zumindest am Auslauf der Wendeeinrichtung (06) als Saugbänder (12) ausgebildet sind.

5. Vorrichtung nach Anspruch 1, **dadurch gekennzeichnet, dass** die Fördergeschwindigkeit der Fördereinrichtung (17) veränderbar, insbesondere regelbar oder steuerbar, ist.

6. Vorrichtung nach Anspruche 1 , **dadurch gekennzeichnet, dass** die Fördereinrichtung (17) in der Art einer Saugkörpereinheit (17) ausgebildet ist, deren Saugkörper (18) die Bogen (04) des Schuppenstroms im Bereich der frei zugänglichen Vorderkante ansaugen und durch entsprechenden Antrieb gegen den Vorderkantenanschlag fördern.

7. Vorrichtung nach Anspruch 6, **dadurch gekennzeichnet, dass** die Saugkörper (18) in der Art von rotatorisch antreibbaren Saugwalzen (18) ausgebildet sind.

8. Vorrichtung nach Anspruch 6, **dadurch gekennzeichnet, dass** die Saugkörpereinheit (17) vertikal verschiebbar gelagert ist.

9. Vorrichtung nach Anspruch 8, **dadurch gekennzeichnet, dass** die Saugkörpereinheit (17) federnd gelagert ist.

10. Vorrichtung nach Anspruch 8, **dadurch gekennzeichnet, dass** die vertikale Position der Saugkörpereinheit (17) in Abhängigkeit der Höhe der neu gebildeten Lage von Bogen (04) veränderbar ist.

## Claims

1. An apparatus for aligning at least the leading edges of a plurality of sheets (04) arranged one above the other in a stack, while maintaining the sequence of the sheets (04), having a supporting table (16) with a leading-edge stop for aligning the leading edges of the sheets (04) provided on one side, wherein a carrying plate is arranged upstream of the supporting table (16), on which the sheets (04) are set down in a stack with non-aligned leading edges, wherein a sheet feeder (02) is provided in the apparatus (01), by means of which the sheets (04) are removed from the carrying plate to form an imbricated stream with underlap imbrication, wherein a turning arrangement (06) is arranged downstream of the sheet feeder (02), by means of which the imbricated stream is turned such that each sheet (04) is freely accessible in the region of its leading edge, and wherein a conveying arrangement (17) is arranged downstream of the turning arrangement (06), by means of which the sheets (04) are conveyed to the leading-edge stop of the supporting table (16), with a new stack being formed in the process, and are aligned there by way of their leading edges, wherein the apparatus (01) contains a side pull-type lay (07), against which a side edge of the sheet (04) in the imbricated stream can be aligned laterally, **characterized in that** the side pull-type lay (07) is arranged between the sheet feeder (02) and turning arrangement (06).

2. The apparatus according to claim 1, **characterized in that** the turning arrangement (06) contains a roller (13), against the circumference of which the sheets (04) of the imbricated stream can be brought into abutment and turned by virtue of the roller (13) being driven in rotation.

3. The apparatus according to claim 2, **characterized in that** the turning arrangement (06) contains guide belts (12), by means of which the sheets (04) can be pressed, at least in certain sections, onto the circumference of the roller (13).

4. The apparatus according to claim 3, **characterized in that** the guide belts (12) are designed, at least at the outlet of the turning arrangement (06), as suction belts (12).

5. The apparatus according to claim 1, **characterized in that** the conveying speed of the conveying arrangement (17) can be changed, in particular regulated or controlled.

6. The apparatus according to claim 1, **characterized in that** the conveying arrangement (17) is designed in the manner of a suction-body unit (17), of which the suction bodies (18) attach the sheets (04) of the imbricated stream by suction in the region of the freely accessible leading edges and, by way of the corresponding drive action, convey them against the leading-edge stop.

7. The apparatus according to claim 6, **characterized in that** the suction bodies (18) are designed in the manner of suction rollers (18) which can be driven in rotation.

8. The apparatus according to claim 6, **characterized in that** the suction-body unit (17) is mounted in a vertically displaceable manner.

9. The apparatus according to claim 8, **characterized in that** the suction-body unit (17) is mounted resiliently.

10. The apparatus according to claim 8, **characterized in that** the vertical position of the suction-body unit (17) can be changed in dependence on the height of the newly formed stack of sheets (04).

## Revendications

1. Dispositif d'alignement d'au moins l'arête avant de plusieurs feuilles (04) arrangées les unes sur les autres dans une pile en maintenant l'ordre des feuilles (04), avec une table (16) ayant sur un côté une butée d'alignement de l'arête avant pour aligner l'arête avant des feuilles (04), une plaque de support étant arrangée avant la table (16), sur laquelle les feuilles (04) sont placées dans une position avec arêtes avant non-alignées, un margeur (02) étant prévu dans le dispositif (01), avec lequel les feuilles (04) sont emmenées de la plaque de support en formant une nappe à imbrication par en-dessous, un dispositif de retournement (06) étant placé à la suite du margeur (02), avec lequel la nappe est retournée de telle façon que chaque feuille (04) est libre d'accès dans la région de son arête avant, et dans lequel à la suite du dispositif de retournement (06) un convoyeur (17) est placé avec lequel les feuilles (04) sont amenées à la butée d'alignement de l'arête avant de la table (16) en formant une nouvelle pile et là sont alignées avec leur arête avant, dans le dispositif un taquet de marge latéral tirant (07) est prévu, contre lequel une arête latérale des feuilles (04) en nappe est alignée latéralement, **caractérisé en ce que** le taquet de marge latéral tirant (07) est arrangé entre le margeur (02) et le dispositif de retournement (06).

2. Dispositif selon la revendication 1, **caractérisé en ce que** dans le dispositif de retournement (06) un cylindre (13) est prévu, contre la périphérie duquel les feuilles (04) de la nappe peuvent être amenées et retournées par entraînement rotatif du cylindre (13).

3. Dispositif selon la revendication 2, **caractérisé en ce que** dans le dispositif de retournement (06) des rubans d'entraînement (12) sont prévus avec lesquels les feuilles (04) peuvent être pressées au moins par tronçons contre la périphérie du cylindre (13).

4. Dispositif selon la revendication 3, **caractérisé en ce que** les rubans d'entraînement (12) sont formés comme des rubans d'aspiration (12) au moins à la sortie du dispositif de retournement (06).

5. Dispositif selon la revendication 1, **caractérisé en ce que** la vitesse de convoyage du convoyeur (17) peut être changée, en particulier peut être réglée ou commandée.

6. Dispositif selon la revendication 1, **caractérisé en ce que** le convoyeur (17) est formé à la manière d'une unité d'aspiration (17), dont les corps d'aspiration (18) aspirent les feuilles (04) de la nappe dans la région de l'arête avant libre d'accès et les entraînent contre la butée d'arête avant par un entraînement correspondant.

7. Dispositif selon la revendication 6, **caractérisé en ce que** les corps d'aspiration (18) sont formés comme des cylindres d'aspiration (18) pouvant être entraînés en rotation.

8. Dispositif selon la revendication 6, **caractérisé en ce que** l'unité d'aspiration (17) est montée déplaçable verticalement.

9. Dispositif selon la revendication 8, **caractérisé en ce que** l'unité d'aspiration (17) est montée sur ressort.

10. Dispositif selon la revendication 8, **caractérisé en ce que** la position verticale de l'unité d'aspiration (17) est modifiable en fonction de la hauteur de la pile de feuilles (04) nouvellement formée.
